# EUROPÄISCHE PATENTSCHRIFT

(11) **EP 0 016 943 B1**
(45) Veröffentlichungstag und Bekanntmachung des Hinweises auf die Patenterteilung: **28.10.1981**
(21) Anmeldenummer: 80100789.9
(22) Anmeldetag: 16.02.1980
(51) Int. Cl.: F24D 19/10, F24D 3/10

(54) **Steuervorrichtung für Heizregister von Warmwasserzentralheizungsanlagen, insbesondere von Fussbodenheizungsanlagen**
Control device for the heating elements of hot-water central heating systems, especially of floor heating systems
Dispositif de commande pour l'appareil de chauffage d'installations de chauffage à eau chaude, notamment d'installations de chauffage par le sol

(30) Priorität: 31.03.1979 DE 2912968
(43) Veröffentlichungstag der Anmeldung: 15.10.1980
(73) Patentinhaber: Wella Aktiengesellschaft, 64295 Darmstadt (DE)
(72) Erfinder: Neumann, Siegfried, D-6400 Fulda (DE); Ebert, Eberhart, D-6418 Hünfeld (DE)

## Beschreibung

Die Erfindung betrifft eine Steuervorrichtung für Heizregister von Warmwasserzentralheizungsanlagen mit zwei getrennten, hintereinander parallel auf einen in einer Wandnische an der Wand befestigten Rahmen wahlweise aufsteckbaren, länglichen Mehrfachverteiler mit paarweise in einer Reiheangeordneten Rohranschlüssenfürden jeweiligen Heizwasservor- und Rücklauf von Heizregistern und mit teilweise durch Raumthermostate gesteuerten Stellventilen im jeweiligen Heizwasservor- und Rücklauf.

Es sind bereits verschiedene Steuervorrichtungen für derartige Heizregister bekannt, beispielsweise wie in dem Gebrauchsmuster DE-U-72 46 356 beschrieben. Soll die Regelung der Stellventile jedoch überthermostatisch geregelte bekannte Stellantriebe erfolgen, so ist es erforderlich, dass die elektrische Verkabelung zwischen den in den Wohnräumen angeordneten Thermostaten und den zugehörigen Stellantrieben vom Installateur verlegt wird, deren Montage und elektrische Installation nicht völlig befriedigt haben.

Die Erfindung hat sich zur Aufgabe gestellt, eine neuartige Bauweise einer derartigen Steuervorrichtung für Heizregister, insbesondere zum Einsatz bei Fussbodenheizungen anzugeben, die durch einfache konstruktive Massnahmen durch weniger qualifiziertes Personal leichter installiert werden kann.

Diese Aufgabe wird gemäss der Erfindung dadurch gelöst, dass eine zentrale Steuervorrichtung in einem länglichen Gehäuse im wesentlichen parallel auf der von den Rohranschlüssen entfernt liegenden Seite der beiden Mehrfachverteiler angeordnet ist, dass die zentrale Steuervorrichtung einen Transformator zur Erzeugung einer Niederspannung aufweist, die über separate Koppelglieder den einzelnen Raumthermostaten und über erste Steckdosen dem Stellantriebsmotor für das jeweils thermostatisch zu steuernde Stellventil zugeführt wird, dass die Koppelglieder in der gleichen Reihenfolge angeordnet sind wie die Rohranschlüsse der vom zugeordneten Raumthermostat geregelten Heizregister und dass die ersten Steckdosen in der gleichen Reihenfolge angeordnet sind wie die Rohranschlüsse der vom zugeordneten Raumthermostat geregelten Heizregister.

Hierbei wird erreicht, dass die Verkabelungen zwischen zentraler Steuervorrichtung und Raumthermostaten und vom Raumthermostaten zu den Stellantriebsmotoren der jeweils thermostatisch zu steuernden Stellventile für die einzelnen Heizregister auch von einem vom zuständigen Elektrizitätswerk nicht lizenzierten Fachmann, d.h. auch von dem Heizungsmonteur, installiert und angeschlossen werden kann.

Bei einer bevorzugten Ausführungsform ist es günstig, wenn der Netzanschluss der zentralen Steuervorrichtung über einen handelsüblichen Netzstecker an das vorhandene Stromnetz angeschlossen wird und wenn eine Steckdose zum Anschluss der Steuerleitung zur Umwälzpumpe vorgesehen ist. Hierdurch ist es möglich, dass von einem vom zuständigen Elektrizitätswerk nicht lizenzierten Heizungsmonteur die gesamte Zentralheizungsanlage an das bauseits vorhandene Stromnetz angeschlossen und in Betrieb genommen werden kann.

Es ist günstig, wenn ein Verteilerstück im jeweiligen Vor- und Rücklauf eines Heizregisters zwischengeschaltet ist, das einen zusätzlichen Anschluss für die Rohrleitung zu einem, vorzugsweise im gleichen Wohnraum angeordneten, zweiten Heizregister aufweist, und wenn das Verteilerstück zwei Drosseleinrichtungen aufweist, die die jeweilige Durchflussmenge zu bzw. von jedem Heizregister wahlweise einstellt.

Hierdurch wird erreicht, dass die Baulänge des Mehrfachverteilers für den Heizwasservor- und Rücklauf kürzer gewählt werden kann, da durch jeweilige paarweise, jeweils um 180° in Bezug auf die Achse des zugeordneten Rohranschlusses gegeneinander verdrehte Anordnung zweier Verteilerstücke jeweils ein Rohranschluss am Mehrfachverteiler eingespart werden kann. Gleichzeitig kann durch die Drosseleinrichtung die für die jeweilige Länge der Rohrleitung jedes der beiden angeschlossenen Heizregister erforderliche Durchflussmenge eingestellt werden.

Weitere Fortbildungen und Ausgestaltungen der Erfindung sind in den Unteransprüchen gekennzeichnet und werden nachstehend in Verbindung mit den Ausführungsbeispiele darstellenden, teilweise schematisch vereinfachten Figuren beschrieben. In diesen sind einander entsprechende Teile mit gleichen Bezugszeichen versehen, und es sind alle zum Verständnis der Erfindung nicht notwendigen Einzelheiten fortgelassen worden.

Es zeigt:
Fig. 1 eine Aufsicht auf die erfindungsgemässe Steuervorrichtung im in eine Wandnische eingebauten Betriebszustand mit teilweise angeschlossenen Rohrleitungen für den jeweiligen Vor- und Rücklauf von Fussbodenheizregistern,
Fig. 2 einen Schnitt entlang der Linie A-A durch die in Fig. 1 dargestellte Ausführungsform, jedoch mit teilweise im Fussbodenestrich verlegten Rohrleitungen,
Fig. 3 einen Schnitt entlang der Linie B-B durch die in Fig. 1 dargestellte Ausführungsform, jedoch mitteilweise im Fussbodenestrich verlegten Rohrleitungen,
Fig. 4 einen Schnitt entlang der Linie C-C durch die in Fig. 1 dargestellte Ausführungsform, aus der die parallele Anordnung von Rahmen und den beiden Mehrfachverteilern für Heizwasservor- und Rücklauf hervorgeht,
Fig. 5 das detaillierte Verkabelungsschema für die in Fig. 1 gezeigte Ausführungsform,
Fig. 6 eine Aufsicht auf das in der Ausführungsform von Fig. 1 enthaltene Verteilerstück,
Fig. 7 einen Längsschnitt durch die Zeichenebene des in Fig. 6 dargestellten Verteilerstückes ohne entsprechende Mutter zur Befestigung des einzelnen Rohrflansches und
Fig. 8 einen Schnitt entlang der Linie D-D durch das in Fig. 7 gezeigte Verteilerstück.

Die in den Fig. 1 bis 4 gezeigte Steuervorrichtung besteht aus einem U-förmigen Rahmen 1, der auf einer Längsseite zwei von einem Längsträger 2 aus sich erstreckende zueinander parallele erste Fortsätze 3, 4 und auf der diesem Längsträger 2 abgewendeten Seite zwei zueinander parallele zweite Fortsätze 5, 6 trägt. Die beiden zweiten Fortsätze 5, 6 sind durch einen Befestigungsschellen 7 tragenden Querträger 9 verbunden. Der Längsträger 2 trägt zwei senkrecht dazu gemäss Fig. nach vorne ragende parallele Vorsprünge 10, auf die hintereinander, wie in Fig. 4 besser gezeigt, zuerst ein Mehrfachverteiler 11 für den Heizungsvorlauf und ein Mehrfachverteiler 12 für den Heizungsrücklauf mittels Hohlprofilstücken 13 parallel aufgesteckt werden. Jeder Mehrfachverteiler 11 bzw. 12 weist einen von dem Zentralheizungskessel kommenden Vorlauf 14 bzw. Rücklauf 15 auf und ist gleich aufgebaut, jedoch um 180° versetzt aufgesteckt.

Im Vorlauf 14 bzw. Rücklauf 15 ist jeweils ein Absperrventil 16 sowie ein Entlüftungsventil 17, von dem in Fig. 1 nur eines dargestellt ist, angeordnet. Weiterhin weist jeder Mehrfachverteiler in einer Reihe in gleichgleibenden Abständen angeordnete Rohranschlüsse 19 für den jeweiligen Heizwasservor- bzw. Rücklauf von den Heizregistern auf wobei beide Reihen zueinander um den halben Mittenabstand der Rohranschlüsse 19 versetzt sind (Fig. 4). An diese Rohranschlüsse 19 sind über Stellventile 20 aus flexiblem Kunststoff hergestellte Rohrleitungen 21 angeschlossen, die jeweils paarweise von zwei in Fig. in hintereinander liegenden Ebenen angeordneten Rohranschlüssen 19 über eine - nicht dargestellte - im Estrich jedes Wohnraumes verlegte, das jeweilige Heizregister bildende Rohrschleife miteinander verbunden sind. Diese paarweise Anordnung ist aus Fig. 3 besser ersichtlich, wobei die zu einer Rohrschleife zugehörigen Rohrleitungen mittels einer gemeinsamen Befestigungsschelle durch Festziehen einer einzigen Feststellschraube 7a befestigt werden. Der Abstand F des freien Endes der zweiten Fortsätze 5, 6 von dem die Befestigungsschellen 7 tragenden Querträger 9 entspricht wenigstens dem Wert des für die gewählten Rohrleitungen 21 zulässigen Mindestkrümmungsradius zuzüglich der Höhe des im Estrich 22 verlegten Dämmaterials 23. Üblicherweise beträgt dieser Abstand F 20 bis 30 cm.

Hierdurch wird sichergestellt, dass bei Einbau des Rahmens 1 in die nicht dargestellte Wandnische eines im Rohbau fertiggestellten Gebäudes genügend Platz für die später installierten Rohrleitungsanschlüsse und für die dafür erforderlichen Mindestkrümmungsradien genügend Platz vorgesehen ist, da erfahrungsgemäss der Rahmen vom Maurer eingebaut und die Installation vom Heizungsinstallateur erst später vorgenommen wird.

Wie in Fig. 1 und 3 gezeigt, ist zwischen einem Stellventil 20 und der zugeordneten Rohrleitung 21 ein Verteilerstück 24 im Vorlauf als auch im Rücklauf jeweils paarweise hintereinanderliegend vorgesehen, wodurch eine 1:2-Verteilung erreicht wird. Die beiden für ein Heizregister zugeordneten Verteilerstücke 24 sind vorzugsweise gleich aufgebaut und um 180° in Bezug auf die Achse des jeweiligen Einzelanschlusses 25 verdreht eingebaut und so angeordnet, dass der auf einer Längsseite vorgesehene Einzelanschluss 25 auf den jeweils zugeordneten Mehrfachverteiler 11,12 zeigt und die auf der entgegengesetzten Längsseite angeordneten beiden Anschlüsse 26 jeweils mit den Rohrleitungen im Vorlauf bzw. Rücklauf zweier Rohrschleifen verbunden sind, die vorzugsweise in grösseren Räumen angeordnet sind, bei der eine Rohrschleife allein einen zu hohen Durchflusswiderstand aufweisen würde. An diesen beiden Anschlüssen 26 sind unabhängig wirkende Drosseleinrichtungen 27 vorgesehen, die den jeweiligen Rohrquerschnitt wahlweise verändern und von aussen über einen Drehknopf 28 betätigbar sind (wie in Fig. 6 gezeigt). Auf dem Aussengehäuse ist im Bereich dieses Drehknopfes eine Skala mit zugehörigen Zahlenangaben angegeben, wobei der Drehwinkel des Drehknopfes 27 sich im wesentlichen linear mit dem resultierenden Öffnungsquerschnitt ändert. Der Ventilkörper 29 der Drosseleinrichtung 27 weist hierzu die erforderliche Radialausnehmung 30 auf, wie in den Fig. 7 und 8 besser gezeigt wird.

Der Mittenabstand der beiden Anschlüsse 26 ist hierbei so gewählt, dass er halb so gross ist wie der Mittenabstand zweier benachbarter Rohranschlüsse 19 eines Mehrfachverteilers 11 bzw. 12.

Auf die beiden ersten Fortsätze 3,4 ist eine zentrale Steuervorrichtung 32 mittels entsprechenden - nicht dargestellten - Hohlprofilstücken aufgesteckt, wobei die Länge dieser ersten Fortsätze 3, 4 derart bemessen ist, dass zwischen deren freiem Ende 3a und 4a und dem Längsträger 2 bequem das längliche Gehäuse 33 dieser zentralen Steuervorrichtung 32 unterzubringen ist. Die beiden ersten Fortsätze 3, 4 dienen ebenfalls wieder als Platzhalter bei der Montage des Rahmens 1 in der vorgesehenen Wandnische, so dass bei der Montage des Rahmens 1 der Platz für das Gehäuse 33 bereits eingeplant wird. Das Gehäuse 33 enthält auf der den Mehrfachverteilern 11, 12 zugewendeten Längsseite 34 als separate Koppelglieder ausgebildete Durchführungen 35 sowie innen angeordnete vierpolige Klemmleisten 36, an die über die Durchführungen 35 die die Niederspannung führenden Steuerleitungen 37 zu den in den einzelnen Wohnräumen angeordneten Raumthermostaten 38 angeschlossen sind. Diese Anschlüsse werden bei der Installation durch den Heizungsmonteur nach dem in Fig. 5 gezeigten Schaltbild vorgenommen. Zu jeder Durchführung 35 zugeordnet sind Steckdosen 39 für die Niederspannungszuleitung 40 zu den zugehörigen Stellantrieben 41 für das jeweils zu steuernde Stellventil 20.

Über ein mit Netzstecker 42 versehenes Netzkabel erfolgt über eine bauseits vorgesehene Netzsteckdose die Stromversogung der zentralen Steuervorrichtung, wobei die Netzspannung von üblicherweise 220 Volt auf eine Niederspannung von beispielsweise 24 Volt durch einen eingebauten Transformator 44 umgeformt wird. Durch die Wahl einer solchen Niederspannung, mit der die Raumthermostaten 38 und die Stellantriebe 41 über vom Installateur zu verlegende Steuerleitungen gespeist werden, ist es möglich, dass die hierzu erforderlichen Elektroinstallationsarbeiten auch von einem vom Elektrizitätswerk nicht lizenzierten Fachman durchgeführt werden können.

Im Gehäuse 33 der zentralen Steuervorrichtung 32 ist zusätzlich eine Netzsteckdose 46 vorgesehen, in die das von der in der Nähe des Zentralheizungskessels installierten Umwälzpumpe 47 hergeführte Netzkabel mit seinem Netzstecker 49 eingesteckt wird. Weiterhin ist eine Schaltuhr 50 mit Tages- oder Wochenprogramm zur wahlweisen Temperaturabsenkung, beispielsweise während der Nachtzeiten, vorgesehen. Um zusätzliche Heizregister über weitere Mehrfachverteiler steuern zu können, ist im Gehäuse 33 der zentralen Steuervorrichtung 32 eine weitere Klemme 51 vorgesehen, an die eine zusätzliche Tochtersteuervorrichtung angeschlossen werden kann.

## Patentansprüche

1. Steuervorrichtung für Heizregister von Warmwasserzentralheizungsanlagen mit zwei getrennten, hintereinander parallel auf einen in einer Wandnische an der Wand befestigten Rahmen (1) wahlweise aufsteckbaren, länglichen Mehrfachverteilern (11, 12) mit paarweise in einer Reihe angeordneten Rohranschlüssen (19) für den jeweiligen Heizwasservor- und Rücklauf von Heizregistern und mit teilweise durch Raumthermostate (38) gesteuerten Stellventilen (20) imjeweiligen Heizwasservor- und Rücklauf, dadurch gekennzeichnet,
dass eine zentrale Steuervorrichtung (32) in einem länglichen Gehäuse (33) im wesentlichen parallel auf der von den Rohranschlüssen (19) entfernt liegenden Seite der beiden Mehrfachverteiler (11, 12) angeordnet ist,
dass die zentrale Steuervorrichtung (32) einen Transformator (44) zur Erzeugung einer Niederspannung aufweist, die über separate Koppelglieder (35, 36) den einzelnen Raumthermostaten (38) und über erste Steckdosen (39) dem Stellantriebsmotor (41) für das jeweils thermostatisch zu steuernde Stellventil (20) zugeführt wird,
dass die Koppelglieder (35, 36) in der gleichen Reihenfolge angeordnet sind wie die Rohranschlüsse (19) der vom zugeordneten Raumthermostat (38) geregelten Heizregister
und dass die ersten Steckdosen (39) in der gleichen Reihenfolge angeordnet sind wie die Rohranschlüsse (19) der vom zugeordneten Raumthermostat (38) geregelten Heizregister.

2. Steuervorrichtung nach Anspruch 1, dadurch gekennzeichnet, dass der Netzanschluss der zentralen Steuervorrichtung (32) über einen handelsüblichen Netzstecker (42) an das vorhandene Stromnetz angeschlossen wird und dass eine Steckdose (46) zum Anschluss der Steuerleitung zur Umwälzpumpe (47) vorgesehen ist.

3. Steuervorrichtung nach Amspruch 1, dadurch gekennzeichnet, dass der Rahmen (1) zwei senkrecht zur Längsachse der Mehrfachverteiler (11, 12) angeordnete erste Fortsätze (3, 4) trägt, an die die zentrale Steuervorrichtung (32) vorzugsweise durch Aufstecken befestigt ist, wobei deren Länge derart bemessen ist, dass diese über die vom Mehrfachverteiler (11, 12) abgewendete Seite der zentralen Steuervorrichtung (32) hinausragt.

4. Steuervorrichtung nach Anspruch 1 und 3, dadurch gekennzeichnet, dass der Rahmen (1) zwei zweite, senkrecht zur Längsachse der Mehrfachverteiler (11, 12) angeordnete Fortsätze (5, 6) trägt, die sich in entgegengesetzter Richtung zu den ersten Fortsätzen (3, 4) erstrecken und in ihrem mittleren Bereich einen Querträger (9) mit Befestigungsschellen (7) tragen, und dass der Abstand zwischen Querträger (9) und jeweiligem freiem Ende wenigstens dem Wert des für die gewählten Rohrleitungen (21) zulässigen Mindestkrümmungsradius zuzüglich der Höhe des im Estrich (22) verlegten Dämmaterials (23) entspricht.

5. Steuervorrichtung nach Anspruch 1 und 4, dadurch gekennzeichnet, dass die Befestigungsschellen (7) derart ausgebildet sind, dass die Rohrleitung (21) für den jeweiligen Vor- und Rücklauf eines Heizregisters mit einer Feststellschraube (7a) paarweise, vorzugsweise hintereinander, befestigt wird.

6. Steuervorrichtung nach Anspruch 1, dadurch gekennzeichnet, dass ein Verteilerstück (24) zum jeweiligen Vor- und Rücklauf eines Heizregisters zwischengeschaltet ist, das einen zusätzlichen Anschluss für die Rohrleitung (21) zu einem, vorzugsweise im gleichen Wohnraum angeordneten, zweiten Heizregister aufweist.

7. Steuervorrichtung nach Anspruch 1 und 6, dadurch gekennzeichnet, dass das Verteilerstück (24) zwei Drosseleinrichtungen (27) aufweist, die die jeweilige Durchflussmenge zu bzw. von jedem Heizregister wahlweise einstellt.

8. Steuervorrichtung nach Anspruch 1 und 6, dadurch gekennzeichnet, dass am Verteilerstück (24) die Rohranschlüsse (26) für den Vor- bzw. Rücklauf des jeweiligen Heizregisters den halben Mittenabstand aufweist wie zwei benachbarte Rohranschlüsse (19) jedes Mehrfachverteilers (11,12).

9. Steuervorrichtung nach Anspruch 1, dadurch gekennzeichnet, dass die zentrale Steuervorrichtung (32) eine Schaltuhr (50) mit Tages-oder Wochenprogramm zur wahlweisen Temperaturabsenkung aufweist.

## Revendications

1. Dispositif de commande de registres de tirage d'installations de chauffage central à eau chaude comportant deux distributeurs multiples oblongs séparés pouvant être placés à volonté l'un derrière l'autre parallèlementsur un châssis (1) fixé dans une niche ménagée dans le mur, comportant des raccords d'aller et de retour de l'eau chaude (19) disposés deux à deux sur une rangée, et comportant des servosoupapes (20) commandées en partie par des thermostats d'ambiance (38) dans les canalisations d'aller et de retour de l'eau chaude, respectivement, caractérisé en ce qu'un dispositif de commande central (32) est placé dans un boîtier oblong (33) sensiblement parallèlement du côté des deux distributeurs multiples (11, 12) éloigné des raccords (19), en ce que le dispositif de commande central (32) comporte un transformateur (44) devant produire une basse tension qui est amenée par des organes de couplage séparés (35, 36) aux différents thermostats d'ambiance (38) et par de premières prises (39) au servomoteur (41 ) destiné à chacune des servosoupapes (20) à commander thermostatiquement, en ce que les organes de couplage (35, 36) sont disposés dans le même ordre que les raccords (19) des registres de tirage réglés par le thermostat d'ambiance (38) correspondant, et en ce que les premières prises (39) sont disposées dans le même ordre que les raccords (19) des registres de tirage réglés par le thermostat d'ambiance (32) correspondant.

2. Dispositif selon la revendication 1, caractérisé en ce que l'alimentation secteur du dispositif de commande central (32) est branchée sur le secteur existant au moyen d'une fiche de contact secteur (42) que l'on trouve couramment dans lecommer- ce et en ce qu'une prise (46) de branchement de la ligne de commande à la pompe de circulation (47) est présente.

3. Dispositif selon la revendication 1, caractérisé en ce que le châssis (1 ) comporte deux premiers prolongements (3, 4) disposés perpendiculairement à l'axe longitudinal du distributeur multiple (11,12), auxquels le dispositif de commande central (32) est fixé, de préférence par emboîtement, sa longueur étant calculée de façon à aller au-delà du côté du dispositif de commande central (32) opposé au distributeur multiple (11, 12).

4. Dispositif selon l'ensemble des revendications 1 et 3, caractérisé en ce que le châssis (1 ) comporte deux seconds prolongements (5, 6) disposés perpendiculairement à l'axe longitudinal des distributeurs multiples (11, 12) qui s'étendent en sens opposé aux premiers prolongements (3, 4) et comportent dans leur zone centrale une traverse (9) comportant des colliers de fixation (7), et en ce que la distance entre la traverse (9) et l'extrémité libre respective est égale à au moins la valeur du rayon de courbure minimum admis pour les canalisations (21 ) choisies, y compris la hauteur de la matière isolante (23) enfouie dans l'aire du sol (22).

5. Dispositif selon l'ensemble des revendications 1 et 4, caractérisé en ce que les colliers de fixation (7) sont conformés de façon que les canalisations tubulaires (21 ) d'aller et de retour d'un registre de tirage, respectivement, soient fixées par une vis de blocage (7a) deux à deux, de préférence l'une derrière l'autre.

6. Dispositif selon la revendication 1, caractérisé en ce qu'un distributeur (24) d'aller et respectivement de retour d'un registre de tirage est intercalé, dispositif comportant un raccord supplémentaire pour la canalisation (21 ) aboutissant à un second registre de tirage, de préférence placé dans la même pièce.

7. Dispositif de commande selon l'ensemble des revendications 1 et 6, caractérisé en ce que le distributeur (24) comporte deux agencements d'étranglement (27) qui règlent chacun à volonté le débit à destination et respectivement en provenance de chaque registre de chauffe.

8. Dispositif selon l'ensemble des revendications 1 et 6, caractérisé en ce que sur le distributeur (24) les raccords (26) d'aller et respectivement de retour de chaque registre de chauffe présentent la moitié de la distance centre à centre de deux raccords voisins (19) de chaque distributeur multiple (11,12).

9. Dispositif selon la revendication 1, caractérisé en ce que le dispositif de commande central (32) comporte une minuterie (50) à programme journalier ou hebdomadaire pour abaisser à volonté la température.

## Claims

1. Control device for radiators of hot water central heating installations with two separate elongate multichannel distributors (11,12) which may be optionally mounted in a parallel manner one behind the other on a frame (1) secured to the wall in a wall recess and which have pipe connections (19) arranged in pairs in a row in each case for the forward and return flow of the heating water of radiators and with control valves (20), partially controlled by room thermostats (38), in the respective forward and return flow of the heating water, characterized in that a central control device (32) is disposed in an elongate housing (33) in an essentially parallel manner on the side of the two multi-channel distributors (11, 12) which is remote from the pipe connections (19); in that the central control device (32) comprises a transformer (44) for generating a low voltage which is supplied via separate coupling members (35, 36) to the individual room thermostats (38) and via first sockets (39) to the actuator motor (41 ) for the respective thermostatically controlled valve (20); in that the coupling members (35, 36) are disposed in the same order as the pipe connections (19) of the radiators regulated by the associated room thermostats (38); and in that the first sockets (39) are disposed in the same order as the pipe connections (19) of the radiators regulated by the associated room thermostat (38).

2. Control device according to claim 1, characterized in that the mains supply of the central control device (32) is connected to the existing mains supply via a mains plug (42) which is standard in the trade and in that a socket (46) is provided for connecting the control mechanism to the circulating pump (47).

3. Control device according to claim 1, characterized in that the frame (1) bears two first extensions (3, 4) which are disposed perpendicular to the longitudinal axis of the multi-channel distributors (11, 12) and to which the central control device (32) is secured, preferably by mounting, the lengths of the extensions (3, 4) being dimensioned in such a manner that they project beyond the side of the central control device (32) which is turned away from the multi-channel distributor (11,12).

4. Control device according to claims 1 and 3, characterized in that the frame (1) bears two second extensions (5, 6) which are disposed perpendicular to the longitudinal axis of the multi- channel distributors (11, 12) and which extend in an opposite direction to the first extensions (3, 4) and bear in their central area a transverse support (9) with fixing clips (7), and in that the distance between the transverse support (9) and the respective free end corresponds at least to the value of the minimum radius of curvature admissible for the pipe lines (21) selected plus the height of the insulating material (23) laid in the floor covering (22).

5. Control device according to claims 1 and 4, characterized in that the fixing clips (7) are formed in such a manner that the pipe lines (21 ) for the respective forward and return flow of a radiator are secured by a locking screw (7a) in pairs, preferably one behind the other.

6. Control device according to claim 1, characterized in that distributor members (24) are interposed for the respective forward and return flow of a radiator and comprise an additional connection for the pipe lines (21) to a second radiator preferably disposed in the same room.

7. Control device according to claims 1 and 6, characterized in that the distributor members (24) comprise two choke devices (27) which alternatively adjust the quantity of flow to and from each radiator.

8. Control device according to claims 1 and 6, characterized in that at the distribution members (24) the pipe connection (26) for the forward and return flow of the radiator in each case comprise half the centre-to-centre distance of two adjacent pipe connections (19) of each multi-channel distributor (11, 12).

9. Control device according to claim 1, characterized in that the central control device (32) comprises a switch clock (50) with a daily and weekly programme for selectively lowering the temperature.
